# EUROPÄISCHE PATENTSCHRIFT

(11) **EP 4 072 790 B1**
(45) Veröffentlichungstag und Bekanntmachung des Hinweises auf die Patenterteilung: **13.03.2024**
(21) Anmeldenummer: 20821181.3
(22) Anmeldetag: 08.12.2020
(51) Int. Cl.: B25F 5/02, B24B 23/02

(54) **ELEKTRISCHE HANDWERKZEUGMASCHINE**
ELECTRIC HAND-HELD POWER TOOL
OUTIL ÉLECTRIQUE PORTATIF

(30) Priorität: 13.12.2019 DE 202019106969 U
(43) Veröffentlichungstag der Anmeldung: 19.10.2022
(73) Patentinhaber: C. & E. Fein GmbH, 73529 Schwäbisch Gmünd-Bargau (DE)
(72) Erfinder: FAHRNER, Horst, 73529 Schwäbisch Gmünd-Bargau (DE); BLICKLE, Jürgen, 73529 Schwäbisch Gmünd-Bargau (DE)
(74) Vertreter: Wallinger, Michael
(86) Internationale Anmeldenummer: PCT/EP2020/085017
(87) Internationale Veröffentlichungsnummer: WO 2021/116076

(56) Entgegenhaltungen:
- EP-A1- 3 549 717
- EP-A2- 3 290 157
- DE-A1-102016 215 660
- JP-A- 2001 009 757
- JP-A- 2019 013 985
- US-A1- 2017 106 490
- US-A1- 2018 337 575

## Beschreibung

Die Erfindung betrifft eine elektrische Handwerkzeugmaschine, insbesondere einen Winkelschleifer, mit einem Gehäuse, in dem ein Elektromotor aufgenommen ist, der eine Rotorwelle antreibt, die mit einer in einem Getriebekopf aufgenommenen Abtriebseinheit kraftübertragend verbunden ist.

Derartige Handwerkzeugmaschinen sind aus dem Stand der Technik bereits seit langem bekannt, beispielsweise aus der EP 2 873 493 A2. Hierbei ist der Elektromotor üblicherweise in dem Gehäuse aufgenommen und darin gelagert, wobei der Elektromotor häufig als ein EC-Motor ausgeführt ist und damit also einen Stator mit mehreren Wicklungen und einen Rotor mit einer Rotorwelle umfasst, wobei der Rotor um eine Rotationsachse drehbar in dem Stator gelagert ist. Auf der Rotorwelle ist ein Rotorblechpaket mit einer Mehrzahl von Permanentmagneten gehalten, so dass durch eine geeignete Ansteuerung ein Drehfeld im Stator erzeugt werden kann, welches den Rotor antreibt, um damit ein Einsatzwerkzeug, beispielsweise eine Schleifscheibe anzutreiben.

Der Getriebekopf wird dabei an dem Gehäuse festgeschraubt, wodurch jedoch das Problem besteht, dass die Ausrichtung des Getriebekopfes zu der Rotorwelle hin häufig nur ungenau erfolgt. Dies birgt dann jedoch die Problematik, dass hierdurch die Lebensdauer der Handwerkzeugmaschine nachteilig beeinflusst wird.

Der Oberbegriff des Anspruches 1 ist aus der US 2018/337575 A1 bekannt.

Andere Beispiele werden in der JP 2019 013985 A, EP 3 290 157 A2, EP 3 549 717 A1, US 2017/106490 A1 oder JP 2001 009757 A offenbart.

Der vorliegenden Erfindung liegt daher die Aufgabe zugrunde, die vorgenannten Nachteile zu reduzieren und eine verbesserte Handwerkzeugmaschine bereitzustellen.

Diese Aufgabe wird gemäß der Erfindung bei einer Handwerkzeugmaschine der eingangs genannten Art dadurch gelöst, dass ein Gehäusering vorgesehen ist, der mindestens einen Führungsabschnitt für den Getriebekopf und eine Führung für den Elektromotor bereitstellt, wobei an der von dem Gehäuse wegweisenden Seite des Gehäuserings ein Luftleitabschnitt ausgebildet ist, in dem ein auf der Rotorwelle befestigter Lüfter aufgenommen ist.

Hierdurch wird dann erreicht, dass sowohl der Elektromotor als auch der Getriebekopf an diesem Gehäusering geführt und ausgerichtet sind und somit relativ zueinander zentriert werden können. Durch die Integration des Luftleitabschnitts in den Gehäusering und durch die Aufnahme des Lüfters in dem Luftleitabschnitt wird ein sehr kompakter Aufbau realisiert, der es ermöglicht, die Abmessungen der Handwerkzeugmaschine möglichst gering zu halten.

Als vorteilhaft hat es sich auch erwiesen, wenn die Führung konzentrisch zu dem mindestens einen Führungsabschnitt angeordnet ist. Hierdurch wird insbesondere weiter begünstigt, dass der Getriebekopf und der Elektromotor zueinander ausgerichtet sind. Unter konzentrisch wird dabei im Rahmen der Erfindung insbesondere auch verstanden, dass die Mittelpunkte der Führung und die des mindestens einen Führungsabschnitts auf einer gemeinsamen Achse liegen, wobei es sich dann als besonders bevorzugt gezeigt hat, wenn diese auf der Rotationsachse liegen.

Bewährt hat es sich im Rahmen der Erfindung auch, wenn der Gehäusering axial gestaffelt zwischen dem Gehäuse und dem Getriebekopf angeordnet ist. Dies hat insbesondere montagetechnische Vorteile, die es erleichtern, den Getriebekopf mit dem Gehäuse zu verbinden. Die bedeutet, dass der Getriebekopf nicht unmittelbar im Kontakt mit dem Gehäuse steht, sondern durch den Gehäusering von dem Gehäuse beabstandet und getrennt ist.

Als günstig hat es sich auch erwiesen, wenn der von dem Gehäuse wegweisenden Seite des Gehäuserings ein Axialbund zugeordnet ist, an dem der mindestens eine Führungsabschnitt für den Getriebekopf ausgebildet ist. Hierdurch wird eine zusätzliche Führung für den Getriebekopf bereitgestellt, die zudem eine Zentrierung und Ausrichtung des Getriebekopfes gegenüber dem Gehäusering begünstigt. In diesem Zusammenhang hat es sich dann auch als vorteilhaft erwiesen, wenn die Anzahl der Führungsabschnitte vorzugsweise zwei oder mehr, bevorzugt drei oder mehr und weiter vorzugsweise sechs oder weniger, bevorzugt fünf oder weniger und besonders bevorzugt vier beträgt.

Wenn die Führungsabschnitte kreisbogenartig gebildet sind, und wenn der Winkel der einzelnen Führungsabschnitte vorzugsweise 10° oder mehr, bevorzugt 20° oder mehr, besonders bevorzugt 25° oder mehr und weiter vorzugsweise 50° oder weniger, bevorzugt 40° oder weniger und besonders bevorzugt 35° oder weniger und ganz besonders bevorzugt 30° beträgt, dann ist es möglich, den Herstellungsaufwand weiter zu reduzieren. In diesem Zusammenhang hat es sich dann auch bewährt, wenn der Gesamtwinkel der Führungsabschnitte vorzugsweise 60° oder mehr, bevorzugt 80° oder mehr, besonders bevorzugt 100° oder mehr und weiter vorzugsweise 250° oder weniger, bevorzugt 180° oder weniger und besonders bevorzugt 150° oder weniger und ganz besonders bevorzugt 120° beträgt. Somit müssen nur wenige Bereiche des Axialbunds an die Form des Getriebekopfes angepasst werden.

Als besonders günstig hat es sich auch erwiesen, wenn die Führung auf der dem Gehäuse zugewandten Seite des Gehäuserings ausgebildet ist. Durch die Führung wird erreicht, dass der Elektromotor in dem Gehäusering geführt aber auch radial gesichert und zentriert werden kann, so dass hierdurch letztlich die Ausrichtung des Elektromotors gegenüber dem Getriebekopf weiter verbessert wird. In diesem Zusammenhang hat es sich aber auch als vorteilhaft erwiesen, wenn die Führung eine Anlagefläche zur Abstützung einer Stirnseite des Elektromotors umfasst. Auch hierdurch wird die Ausrichtung des Elektromotors relativ zu dem Gehäusering begünstigt.

Als vorteilhaft hat es sich auch erwiesen, wenn die Führung als ein ringförmiger Axialsteg gebildet ist. Durch den ringförmigen Axialsteg wird eine flächige, radiale Führung in Form eine Hohlzylinders für den Elektromotor bereitgestellt, was sich damit positiv auf die Ausrichtung und Zentrierung des Elektromotors auswirkt.

Die Montage kann noch dadurch begünstigt werden, dass der Axialsteg innenumfangseitig eine Einführschräge aufweist. Hierdurch wird dann insbesondere erreicht, dass der Elektromotor vereinfacht in die Führung eingesetzt werden kann.

Die Ausrichtung des Elektromotors relativ zu dem Getriebekopf wird noch dadurch weiter begünstigt, dass der Gehäusering mit dem Elektromotor über eine Motorverschraubung verschraubt ist. Wobei es sich in diesem Zusammenhang bewährt hat, wenn die Anzahl der Schrauben der Motorverschraubung vorzugsweise zwei oder mehr und weiter vorzugsweise vier oder weniger und bevorzugt drei beträgt. Zudem kann der mit dem Gehäusering verbundene Elektromotor dadurch einfach montiert werden.

Als besonders günstig hat es sich auch erwiesen, wenn dem Elektromotor ein Motorgehäuse zugeordnet ist, in dem Aufnahmen ausgebildet sind, in die die Schrauben der Motorverschraubung eingeschraubt sind. Hierdurch wird sichergestellt, dass ausreichend Platz vorhanden ist, um die Gewindegänge auszubilden. Insbesondere hat dies aber auch den Vorteil, dass durch das Motorgehäuse eine elektrische Isolation gegenüber dem Stator des Elektromotors erreicht wird, die sicherstellt, dass der Gehäusering doppelt gegenüber dem Stator isoliert ist. Im Rahmen der Erfindung ist es aber auch vorgesehen, dass die Schrauben in einen anderen Teil des Elektromotors geschraubt werden, beispielsweise in den Stator des Elektromotors.

Als günstig hat es sich aber auch gezeigt, wenn sich die in dem Motorgehäuse ausgebildeten Aufnahmen im Wesentlichen über die gesamte Länge des Motorgehäuses erstrecken. Dies hat den Vorteil, dass die Aufnahme von beiden Seiten her für die Aufnahme von Schrauben dienen kann und damit auch dazu verwendet werden kann, beispielsweise eine Abschlusskappe mit dem Motorgehäuse zu verschrauben.

Wenn das Gehäuse ein erstes Gehäuseteil und ein zweites Gehäuseteil umfasst, so hat dies einen positiven Einfluss auf den Montageaufwand der erfindungsgemäßen Handwerkzeugmaschine, da die beiden Gehäuseteile einfach miteinander verbunden werden können.

Als vorteilhaft hat es sich auch erwiesen, wenn der Gehäusering stirnseitig das erste Gehäuseteil mit dem zweiten Gehäuseteil verbindet. Hierdurch wird gewährleistet, dass die Lage der beiden Gehäuseteile zueinander gesichert ist, ohne dass im stirnseitigen Bereich, der an den Getriebekopf grenzt, eine Verschraubung der beiden Gehäuseteile quer zur Rotorwelle erfolgen müsste. Hierdurch lässt sich dann insbesondere ein geringes Greifmaß realisieren.

Als besonders günstig hat es sich hierbei auch erwiesen, wenn der Gehäusering das erste Gehäuseteil und/oder das zweite Gehäuseteil zumindest teilweise außenumfangsseitig übergreift. Hierdurch werden die beiden Gehäuseteile letztlich von außen gehalten, was die Sicherungswirkung noch verstärkt und zugleich auch eine Zentrierung der beiden Gehäuseteile zueinander erlaubt. Im Rahmen der Erfindung ist es aber auch vorgesehen, dass der Gehäusering von den beiden Gehäuseteilen übergriffen wird.

Als vorteilhaft hat es sich auch erwiesen, wenn der Gehäusering mit dem ersten Gehäuseteil und/oder dem zweiten Gehäuseteil verschraubt ist, wobei die Verschraubung parallel zur Rotorwelle erfolgt. Hierdurch werden die beiden Gehäuseteile also in ihren stirnseitigen Bereichen fest mit dem Gehäusering verbunden, was sich positiv auf die mechanische Belastbarkeit des gesamten Gehäuses auswirkt. Als günstig hat es sich in diesem Zusammenhang auch gezeigt, wenn die Anzahl der Schrauben der Verschraubung vorzugsweise drei oder mehr und weiter vorzugsweise fünf oder weniger und bevorzugt vier beträgt.

Um den Montageaufwand weiter zu reduzieren, hat es sich dann noch als vorteilhaft erwiesen, wenn in dem ersten Gehäuseteil und in dem zweiten Gehäuseteil jeweils mindestens zwei Schraubenaufnahmen ausgebildet sind, in die die Schrauben der Verschraubung eingeschraubt sind. Dabei hat es sich dann auch besonders bewährt, wenn die Verschraubung durch den Getriebekopf hindurch erfolgt. Hierdurch wird dann letztlich eine Einheit gebildet, die aus Getriebekopf, Gehäusering und den beiden Gehäuseteilen besteht und durch die Verschraubung gesichert ist.

Als vorteilhaft hat es sich auch erwiesen, wenn auf der dem Gehäuse zuweisenden Seite des Gehäuserings kreissegmentartige Vorsprünge ausgebildet sind, die die Schraubenaufnahmen außenumfangsseitig zumindest teilweise überdecken. Hierdurch wird eine weitere Sicherung der Schrauben der Gehäuseteile erreicht und gleichzeitig auch sichergestellt, dass die Schraubenaufnahmen überdeckt sind, wodurch eine verbesserte Zentrierung der beiden Gehäuseteile relativ zu dem Gehäusering erreicht wird.

Als besonders günstig hat es sich auch erwiesen, wenn das Gehäuse gegenüber dem Gehäusering und/oder dem Getriebekopf vibrationsentkoppelt ist. Hierdurch wird erreicht, dass die beim Betrieb der Handwerkzeugmaschine auftretenden Vibrationen nicht auf das Gehäuse übertragen werden und sich damit nicht nachteilig auf den Nutzer der Handwerkzeugmaschine auswirken können.

Als besonders günstig hat es sich aber auch erwiesen, wenn der Gehäusering als ein Gehäusetopf gebildet ist, der einen den Elektromotor zumindest teilweise aufnehmenden Aufnahmeraum bildet. Hierbei kann der Gehäusering also insbesondere axial verlängert und letztlich als Topf gebildet sein, in dem der Elektromotor zumindest teilweise aufgenommen ist.

Im Folgenden wird die Erfindung an mehreren in den Zeichnungen dargestellten Ausführungsbeispielen näher erläutert; es zeigen:
- Fig. 1: eine Schnittansicht entlang eines Längsschnitts durch eine erste Ausführungsform der Handwerkzeugmaschine,
- Fig. 2: eine perspektivische Explosionsansicht der ersten Ausführungsform der Handwerkzeugmaschine,
- Fig. 3: eine perspektivische Ansicht auf eine erste Seite eines Gehäuserings der Handwerkzeugmaschine,
- Fig. 4: eine perspektivische Ansicht auf eine zweite Seite des Gehäuserings der Handwerkzeugmaschine, und
- Fig. 5: eine perspektivische Ansicht eines topfförmigen Gehäuserings.

Figur 1 zeigt in einer Schnittansicht entlang eines Längsschnitts eine elektrische Handwerkzeugmaschine 1, die in dem gezeigten Ausführungsbeispiel als ein kabelgebundener Winkelschleifer 2 gebildet ist, der üblicherweise mit Spannungen zwischen 80 V und 280 V betrieben wird.

Die Handwerkzeugmaschine 1 weist dabei ein Gehäuse 3 auf, das ein erstes Gehäuseteil 4 und ein zweites Gehäuseteil 5 umfasst, die beide letztlich als Halbschalen gebildet sind. In dem Gehäuse 3 ist ein Elektromotor 6 aufgenommen, der als ein EC-Motor ausgeführt ist und einen mehrere Wicklungen 7 aufweisenden Stator 8 sowie einen Rotor 9 umfasst, der innerhalb des Stators 8 um eine Rotationsachse 10 drehbar gelagert ist. Der Elektromotor 6 treibt dabei eine mit dem Rotor 9 verbundene Rotorwelle 11 an, die mit einer in einem Getriebekopf 12 aufgenommenen Abtriebseinheit 13 kraftübertragend verbunden ist. Durch die Abtriebseinheit 13 wird ein Einsatzwerkzeug 14 angetrieben, das vorliegend als eine Schleifscheibe 15 gebildet ist. Zwischen dem Gehäuse 3 und dem Getriebekopf 12, also an der Stirnseite des ersten Gehäuseteils 4 und des zweiten Gehäuseteils 5, ist dabei ein Gehäusering 16 angeordnet, der das erste Gehäuseteil 4 und das zweite Gehäuseteil 5 zumindest teilweise außenumfangsseitig übergreift und diese dadurch letztlich festklemmt. Neben der Fixierung des ersten Gehäuseteils 4 und des zweiten Gehäuseteils 5 durch den Gehäusering 16 sind diese auch direkt miteinander verschraubt. Diese Gehäuseschrauben 17.1 sind dabei senkrecht zu der Rotorwelle 11 angeordnet und zwar im Bereich des Gehäuses 3, der von dem Gehäusering 16 wegweist.

Wie insbesondere der Explosionsdarstellung der Figur 2 entnommen werden kann, ist der Gehäusering 16 mit dem ersten Gehäuseteil 4 und dem zweiten Gehäuseteil 5 verschraubt, wobei die Verschraubung parallel zu der Rotorwelle 11 erfolgt. Hierdurch kann auf senkrecht zur Rotorwelle 11 angeordnete Schraubdome 18 in dem ersten Gehäuseteil 4 und dem zweiten Gehäuseteil 5 im stirnseitigen Bereich, in dem auch der Elektromotor 6 aufgenommen ist, verzichtet werden. Insgesamt werden für die Verschraubung vier Schrauben 17.2 verwendet, die von dem Getriebekopf 12 her verschraubt werden und letztlich den Getriebekopf 12, den Gehäusering 16 und das erste Gehäuseteil 4 und das zweite Gehäuseteil 5 miteinander verbinden. Zur Aufnahme der Schrauben 17.2 der Verschraubung sind in dem ersten Gehäuseteil 4 und in dem zweiten Gehäuseteil 5 jeweils zwei Schraubenaufnahmen 19 ausgebildet, in die die Schrauben 17.2 der Verschraubung eingeschraubt sind. Der in der Figur 2 gezeigten Explosionsdarstellung kann aber insbesondere auch entnommen werden, dass das Gehäuse 3 gegenüber dem Gehäusering 16 und dem Getriebekopf 12 vibrationsentkoppelt ist. Hierzu sind entsprechende Dämpfungselemente 20 vorgesehen, die auf die Schrauben 17.2 aufgesetzt werden und damit zu einer entsprechenden Dämpfung und Entkoppelung des Gehäuses 3 beitragen. Um die Zentrierung des Elektromotors 6 gegenüber dem Gehäusering 16 zu verbessern, ist dieser mit dem Elektromotor 6 über eine Motorverschraubung verschraubt. Hierbei werden insgesamt drei Motorschrauben 17.3 verwendet, die von der dem Getriebekopf 12 zuweisenden Seite des Gehäuserings 16 her in Aufnahmen 21 eingeschraubt werden, die in einem Motorgehäuse 22 ausgebildet sind, in dem der Elektromotor 6 aufgenommen und staubdicht gekapselt ist. Diese Aufnahmen 21 erstrecken sich dabei im Wesentlichen über die gesamte Länge des Motorgehäuses 22 und ermöglichen neben der Befestigung des Gehäuserings 16 auch, eine Abschlusskappe 23 an dem Motorgehäuse 22 zu befestigen.

An der von dem Gehäuse 3 wegweisenden Seite des Gehäuserings 16, die in der Figur 3 als perspektivische Ansicht dargestellt ist, ist ein Luftleitabschnitt 24 ausgebildet, in dem ein auf der Rotorwelle 11 befestigter Lüfter 25 aufgenommen ist. Zudem ist an der dem Getriebekopf 12 zuweisenden Seite des Gehäuserings 16 ein Axialbund 26 angeformt, an dem insgesamt vier Führungsabschnitte 27 für den Getriebekopf 12 ausgebildet sind, die eine Ausrichtung und Zentrierung des Getriebekopfes 12 gegenüber dem Gehäusering 16 und dem Gehäuse 3 ermöglichen. Die einzelnen Führungsabschnitte 27 sind dabei kreisbogenartig gebildet und weisen jeweils einen Winkel von rund 30° auf, so dass der Gesamtwinkel der vier Führungsabschnitte 27 insgesamt rund 120° beträgt. An dem Gehäusering 16 sind zudem insgesamt vier Schraubendurchführungen 28 ausgebildet, in denen die Schrauben 17.2 der Verschraubung aufgenommen werden.

Insbesondere der in der Figur 4 dargestellten perspektivischen Ansicht auf den Gehäusering 16 lässt sich entnehmen, dass auf der dem Gehäuse 3 zuweisenden Seite des Gehäuserings 16 im Bereich der Schraubendurchführungen 28 Vorsprünge 29 ausgebildet sind. Diese kreissegmentartig geformten Vorsprünge 29 überdecken im montierten Zustand zumindest teilweise außenumfangsseitig die Schraubenaufnahmen 19, die in dem ersten Gehäuseteil 4 und in dem zweiten Gehäuseteil 5 ausgebildet sind. Der Figur 4 ist weiterhin auch zu entnehmen, dass in dem Gehäusering 16 eine Führung 30 für den Elektromotor 6 ausgebildet ist. Diese weist eine Anlagefläche 31 auf, an der sich der Elektromotor 6 abstützen kann. Die Führung 30 ist dabei als ein ringförmiger Axialsteg 32 gebildet, der innenumfangseitig eine Einführschräge 33 aufweist und es damit erleichtert, den Elektromotor 6 in den Gehäusering 16 einzuführen. Durch die Führung 30, die auf der einen Seite des Gehäuserings 16 ausgebildet ist, und durch die Führungsabschnitte 27, die auf der anderen Seite des Gehäuserings 16 ausgebildet sind, ist es möglich, den Getriebekopf 12 und den Elektromotor 6 gegenüber dem Gehäusering 16 und damit aber gegeneinander auszurichten und zu zentrieren.

Figur 5 zeigt eine perspektivische Ansicht einer zweiten Ausführungsform des Gehäuseringes 16. Diese unterscheidet sich von der ersten Ausführungsform gemäß der Figuren 1 bis 4 im Wesentlichen dadurch, dass der Gehäusering 16 als ein Gehäusetopf 34 gebildet ist, der an einer Stirnseite zumindest teilweise geschlossen ist, und einen Aufnahmeraum 35 bildet, in dem der Elektromotor 6 zumindest teilweise aufgenommen werden kann.

### Bezugszeichenliste

- 1: Handwerkzeugmaschine
- 2: Winkelschleifer
- 3: Gehäuse
- 4: erstes Gehäuseteil
- 5: zweites Gehäuseteil
- 6: Elektromotor
- 7: Wicklungen
- 8: Stator
- 9: Rotor
- 10: Rotationsachse
- 11: Rotorwelle
- 12: Getriebekopf
- 13: Abtriebseinheit
- 14: Einsatzwerkzeug
- 15: Schleifscheibe
- 16: Gehäusering
- 17.1: Gehäuseschraube
- 17.2: Schraube
- 17.3: Motorschraube
- 18: Schraubendom
- 19: Schraubenaufnahme
- 20: Dämpfungselement
- 21: Aufnahme
- 22: Motorgehäuse
- 23: Abschlusskappe
- 24: Luftleitabschnitt
- 25: Lüfter
- 26: Axialbund
- 27: Führungsabschnitt
- 28: Schraubendurchführung
- 29: Vorsprung
- 30: Führung
- 31: Anlagefläche
- 32: Axialsteg
- 33: Einführschräge
- 34: Gehäusetopf
- 35: Aufnahmeraum

## Patentansprüche

1. Elektrische Handwerkzeugmaschine (1), insbesondere Winkelschleifer (2), mit einem Gehäuse (3), in dem ein Elektromotor (6) aufgenommen ist, der eine Rotorwelle (11) antreibt, die mit einer in einem Getriebekopf (12) aufgenommenen Abtriebseinheit (13) kraftübertragend verbunden ist, wobei
ein Gehäusering (16) vorgesehen ist, der mindestens einen Führungsabschnitt (27) für den Getriebekopf (12) und eine Führung (30) für den Elektromotor (6) bereitstellt,
an der von dem Gehäuse (3) wegweisenden Seite des Gehäuserings (16) ein Luftleitabschnitt (24) ausgebildet ist, in dem ein auf der Rotorwelle (11) befestigter Lüfter (25) aufgenommen ist, **dadurch gekennzeichnet, dass**
der von dem Gehäuse (3) wegweisenden Seite des Gehäuserings (16) ein Axialbund (26) zugeordnet ist, an dem der mindestens eine Führungsabschnitt (27) für den Getriebekopf (12) ausgebildet ist.

2. Handwerkzeugmaschine (1) nach Anspruch 1, **dadurch gekennzeichnet, dass** die Führung (30) konzentrisch zu dem mindestens einen Führungsabschnitt (27) angeordnet ist.

3. Handwerkzeugmaschine (1) nach Anspruch 1 oder 2, **dadurch gekennzeichnet, dass** der Gehäusering (16) axial gestaffelt zwischen dem Gehäuse (3) und dem Getriebekopf (12) angeordnet ist.

4. Handwerkzeugmaschine (1) nach einem der Ansprüche 1 bis 3, **dadurch gekennzeichnet, dass** die Anzahl der Führungsabschnitte (27) vorzugsweise zwei oder mehr, bevorzugt drei oder mehr und weiter vorzugsweise sechs oder weniger, bevorzugt fünf oder weniger und besonders bevorzugt vier beträgt.

5. Handwerkzeugmaschine (1) nach einem der Ansprüche 1 bis 4, **dadurch gekennzeichnet, dass** die Führungsabschnitte (27) kreisbogenartig gebildet sind, und dass der Winkel der einzelnen Führungsabschnitte (27) vorzugsweise 10° oder mehr, bevorzugt 20° oder mehr, besonders bevorzugt 25° oder mehr und weiter vorzugsweise 50° oder weniger, bevorzugt 40° oder weniger und besonders bevorzugt 35° oder weniger und ganz besonders bevorzugt 30° beträgt.

6. Handwerkzeugmaschine (1) nach Anspruch 5, **dadurch gekennzeichnet, dass** der Gesamtwinkel der Führungsabschnitte (27) vorzugsweise 60° oder mehr, bevorzugt 80° oder mehr, besonders bevorzugt 100° oder mehr und weiter vorzugsweise 250° oder weniger, bevorzugt 180° oder weniger und besonders bevorzugt 150° oder weniger und ganz besonders bevorzugt 120° beträgt.

7. Handwerkzeugmaschine (1) nach einem der Ansprüche 1 bis 6, **dadurch gekennzeichnet, dass** die Führung (30) auf der dem Gehäuse (3) zugewandten Seite des Gehäuserings (16) ausgebildet ist.

8. Handwerkzeugmaschine (1) nach einem der Ansprüche 1 bis 7, **dadurch gekennzeichnet, dass** die Führung (30) eine Anlagefläche (31) zur Abstützung einer Stirnseite des Elektromotors (6) umfasst.

9. Handwerkzeugmaschine (1) nach einem der Ansprüche 1 bis 8, **dadurch gekennzeichnet, dass** die Führung (30) als ein ringförmiger Axialsteg (32) gebildet ist.

10. Handwerkzeugmaschine (1) nach Anspruch 9, **dadurch gekennzeichnet, dass** der Axialsteg (32) innenumfangseitig eine Einführschräge (33) aufweist.

11. Handwerkzeugmaschine (1) nach einem der Ansprüche 1 bis 10, **dadurch gekennzeichnet, dass** der Gehäusering (16) mit dem Elektromotor (6) über eine Motorverschraubung verschraubt ist.

12. Handwerkzeugmaschine (1) nach Anspruch 11, **dadurch gekennzeichnet, dass** die Anzahl der Motorschrauben (17.3) der Motorverschraubung vorzugsweise zwei oder mehr und weiter vorzugsweise vier oder weniger und bevorzugt drei beträgt.

13. Handwerkzeugmaschine (1) nach einem der Ansprüche 1 bis 12, **dadurch gekennzeichnet, dass** dem Elektromotor (6) ein Motorgehäuse (22) zugeordnet ist, in dem Aufnahmen (21) ausgebildet sind, in die die Motorschrauben (17.3) der Motorverschraubung eingeschraubt sind.

14. Handwerkzeugmaschine (1) nach Anspruch 13, **dadurch gekennzeichnet, dass** sich die in dem Motorgehäuse (22) ausgebildeten Aufnahmen (21) im Wesentlichen über die gesamte Länge des Motorgehäuses (22) erstrecken.

15. Handwerkzeugmaschine (1) nach einem der Ansprüche 1 bis 14, **dadurch gekennzeichnet, dass** das Gehäuse (3) ein erstes Gehäuseteil (4) und ein zweites Gehäuseteil (5) umfasst.

16. Handwerkzeugmaschine (1) nach Anspruch 15, **dadurch gekennzeichnet, dass** der Gehäusering stirnseitig das erste Gehäuseteil (4) mit dem zweiten Gehäuseteil (5) verbindet.

17. Handwerkzeugmaschine (1) nach Anspruch 15 oder 16, **dadurch gekennzeichnet, dass** der Gehäusering (16) das erste Gehäuseteil (4) und/oder das zweite Gehäuseteil (5) zumindest teilweise außenumfangsseitig übergreift.

18. Handwerkzeugmaschine (1) nach einem der Ansprüche 1 bis 17, **dadurch gekennzeichnet, dass** der Gehäusering (16) mit dem Gehäuse (3) verschraubt ist, wobei die Verschraubung parallel zur Rotorwelle (11) erfolgt.

19. Handwerkzeugmaschine (1) nach Anspruch 18, **dadurch gekennzeichnet, dass** die Anzahl der Schrauben (17.2) der Verschraubung vorzugsweise drei oder mehr und weiter vorzugsweise fünf oder weniger und bevorzugt vier beträgt.

20. Handwerkzeugmaschine (1) nach Anspruch 18 oder 19, **dadurch gekennzeichnet, dass** in dem ersten Gehäuseteil (4) und in dem zweiten Gehäuseteil (5) jeweils mindestens zwei Schraubenaufnahmen (19) ausgebildet sind, in die die Schrauben (17.2) der Verschraubung eingeschraubt sind.

21. Handwerkzeugmaschine (1) nach Anspruch 20, **dadurch gekennzeichnet, dass** auf der dem Gehäuse (3) zuweisenden Seite des Gehäuserings (16) kreissegmentartige Vorsprünge (29) ausgebildet sind, die die Schraubenaufnahmen (19) außenumfangsseitig zumindest teilweise überdecken.

22. Handwerkzeugmaschine (1) nach einem der Ansprüche 1 bis 21, **dadurch gekennzeichnet, dass** das Gehäuse (3) gegenüber dem Gehäusering (16) und/oder dem Getriebekopf (12) vibrationsentkoppelt ist.

23. Handwerkzeugmaschine (1) nach einem der Ansprüche 1 bis 22, **dadurch gekennzeichnet, dass** der Gehäusering (16) als ein Gehäusetopf (34) gebildet ist, der einen den Elektromotor (6) zumindest teilweise aufnehmenden Aufnahmeraum (35) bildet.

## Claims

1. Electric hand-held machine tool (1), in particular an angle grinder (2), comprising a housing (3) in which an electric motor (6) is accommodated which drives a rotor shaft (11) which is connected in a force-transmitting manner to an output unit (13) accommodated in a gear head (12), wherein
a housing ring (16) is provided, which provides at least one guide section (27) for the gear head (12) and a guide (30) for the electric motor (6),
on the side of the housing ring (16) facing away from the housing (3), an air guide section (24) is formed, in which a fan (25) mounted on the rotor shaft (11) is accommodated, and **characterized in that**
the side of the housing ring (16) facing away from the housing (3) is assigned an axial collar (26) on which the at least one guide section (27) for the gear head (12) is formed.

2. Hand-held machine tool (1) according to claim 1, **characterized in that** the guide (30) is arranged concentrically to the at least one guide section (27).

3. Hand-held machine tool (1) according to claim 1 or 2, **characterized in that** the housing ring (16) is arranged axially staggered between the housing (3) and the gear head (12).

4. Hand-held machine tool (1) according to one of claims 1 to 3, **characterized in that** the number of guide sections (27) is preferably two or more, preferably three or more and further preferably six or less, preferably five or less and particularly preferably four.

5. Hand-held machine tool (1) according to one of claims 1 to 4, **characterized in that** the guide sections (27) are formed in the shape of an arc of a circle, and **in that** the angle of the individual guide sections (27) is preferably 10° or more, preferably 20° or more, particularly preferably 25° or more and further preferably 50° or less, preferably 40° or less and particularly preferably 35° or less and most particularly preferably 30°.

6. Hand-held machine tool (1) according to claim 5, **characterized in that** the total angle of the guide sections (27) is preferably 60° or more, preferably 80° or more, particularly preferably 100° or more and further preferably 250° or less, preferably 180° or less and particularly preferably 150° or less and very particularly preferably 120°.

7. Hand-held machine tool (1) according to one of claims 1 to 6, **characterized in that** the guide (30) is formed on the side of the housing ring (16) facing the housing (3).

8. Hand-held machine tool (1) according to one of claims 1 to 7, **characterized in that** the guide (30) comprises a contact surface (31) for supporting an end face of the electric motor (6).

9. Hand-held machine tool (1) according to one of claims 1 to 8, **characterized in that** the guide (30) is formed as an annular axial web (32).

10. Hand-held machine tool (1) according to claim 9, **characterized in that** the annular axial web (32) comprises an insertion slope (33) on the inner circumference.

11. Hand-held machine tool (1) according to one of claims 1 to 10, **characterized in that** the housing ring (16) is screwed to the electric motor (6) via a motor screw connection.

12. Hand-held machine tool (1) according to claim 11, **characterized in that** the number of motor screws (17.3) of the motor screw connection is preferably two or more and further preferably four or less and preferably three.

13. Hand-held machine tool (1) according to one of claims 1 to 12, **characterized in that** the electric motor (6) is assigned a motor housing (22) in which receptacles (21) are formed into which the motor screws (17.3) of the motor screw connection are screwed.

14. Hand-held machine tool (1) according to claim 13, **characterized in that** the receptacles (21) formed in the motor housing (22) extend essentially over the entire length of the motor housing (22).

15. Hand-held machine tool (1) according to one of claims 1 to 14, **characterized in that** the housing (3) comprises a first housing part (4) and a second housing part (5).

16. Hand-held machine tool (1) according to claim 15, **characterized in that** the housing ring connects the end face of the first housing part (4) to the second housing part (5).

17. Hand-held machine tool (1) according to claim 15 or 16, **characterized in that** the housing ring (16) engages at least partially over the outer circumference of the first housing part (4) and/or the second housing part (5).

18. Hand-held machine tool (1) according to one of claims 1 to 17, **characterized in that** the housing ring (16) is screwed to the housing (3), the screw connection being parallel to the rotor shaft (11).

19. Hand-held machine tool (1) according to claim 18, **characterized in that** the number of screws (17.2) of the screw connection is preferably three or more and further preferably five or less and preferably four.

20. Hand-held machine tool (1) according to claim 18 or 19, **characterized in that** at least two screw receptacles (19) are formed in the first housing part (4) and in the second housing part (5), into which the screws (17.2) of the screw connection are screwed.

21. Hand-held machine tool (1) according to claim 20, **characterized in that** circular segment-like projections (29) are formed on the side of the housing ring (16) facing the housing (3), which projections at least partially cover the screw receptacles (19) on the outer circumference.

22. Hand-held machine tool (1) according to one of claims 1 to 21, **characterized in that** the housing (3) is vibration-decoupled with respect to the housing ring (16) and/or the gear head (12).

23. Hand-held machine tool (1) according to one of claims 1 to 22, **characterized in that** the housing ring (16) is formed as a housing pot (34), which forms a receiving space (35) at least partially accommodating the electric motor (6).

## Revendications

1. Machine-outil manuelle (1) électrique, en particulier meuleuse d'angle (2), avec un boîtier (3), dans lequel est logé un moteur électrique (6) qui entraîne un arbre de rotor (11), qui est relié avec transmission de force à une unité de sortie (13) logée dans une tête d'engrenage (12), dans laquelle
est prévue une bague de boîtier (16), qui fournit au moins une section de guidage (27) pour la tête d'engrenage (12) et un guide (30) pour le moteur électrique (6),
une section de guidage d'air (24) est réalisée sur le côté de la bague de boîtier (16) orienté de manière à s"éloigner du boîtier (3), dans laquelle est logé un ventilateur (25) fixé sur l'arbre de rotor (11), **caractérisée en ce qu'**est associé, au côté de la bague de boîtier (16) orienté de manière à s'éloigner du boîtier (3), un collet axial (26), sur lequel l'au moins une section de guidage (27) est réalisée pour la tête d'engrenage (12).

2. Machine-outil manuelle (1) selon la revendication 1, **caractérisée en ce que** le guide (30) est disposé de manière concentrique par rapport à l'au moins une section de guidage (27).

3. Machine-outil manuelle (1) selon la revendication 1 ou 2, **caractérisée en ce que** la bague de boîtier (16) est disposée de manière étagée axialement entre le boîtier (3) et la tête d'engrenage (12).

4. Machine-outil manuelle (1) selon l'une quelconque des revendications 1 à 3, **caractérisée en ce que** le nombre de sections de guidage (27) est de préférence de deux ou plus, de manière préférée de trois ou plus et par ailleurs de préférence de six ou moins, de manière préférée de cinq ou moins et de manière particulièrement préférée de quatre.

5. Machine-outil manuelle (1) selon l'une quelconque des revendications 1 à 4, **caractérisée en ce que** les sections de guidage (27) sont formées en arc de cercle, et que l'angle des différentes sections de guidage (27) est de préférence de 10° ou plus, de manière préférée de 20° ou plus, de manière particulièrement préférée de 25° ou plus et par ailleurs de préférence de 50° ou moins, de manière préférée de 40° ou moins et de manière particulièrement préférée de 35° ou moins et de manière très particulièrement préférée de 30°.

6. Machine-outil manuelle (1) selon la revendication 5, **caractérisée en ce que** l'angle total des sections de guidage (27) est de préférence de 60° ou plus, de manière préférée de 80° ou plus, de manière particulièrement préférée de 100° ou plus et par ailleurs de préférence de 250° ou moins, de manière préférée de 180° ou moins et de manière particulièrement préférée de 150° ou moins et de manière très particulièrement préférée de 120°.

7. Machine-outil manuelle (1) selon l'une quelconque des revendications 1 à 6, **caractérisée en ce que** le guide (30) est réalisé sur le côté de la bague de boîtier (16) tourné vers le boîtier (3).

8. Machine-outil manuelle (1) selon l'une quelconque des revendications 1 à 7, **caractérisée en ce que** le guide (30) comprend une surface d'appui (31) pour soutenir un côté frontal du moteur électrique (6).

9. Machine-outil manuelle (1) selon l'une quelconque des revendications 1 à 8, **caractérisée en ce que** le guide (30) est formé en tant qu'un élément de liaison axial annulaire (32) .

10. Machine-outil manuelle (1) selon la revendication 9, **caractérisée en ce que** l'élément de liaison axial (32) présente du côté périphérique intérieur un chanfrein d'introduction (33).

11. Machine-outil manuelle (1) selon l'une quelconque des revendications 1 à 10, **caractérisée en ce que** la bague de boîtier (16) est vissée au moteur électrique (6) par l'intermédiaire d'un raccord vissé de moteur.

12. Machine-outil manuelle (1) selon la revendication 11, **caractérisée en ce que** le nombre de vis moteur (17.3) du raccord vissé de moteur est de préférence de deux ou plus et par ailleurs de préférence de quatre ou moins et de manière préférée de trois.

13. Machine-outil manuelle (1) selon l'une quelconque des revendications 1 à 12, **caractérisée en ce qu'**est associé au moteur électrique (6) un carter de moteur (22), dans lequel sont réalisés des logements (21), dans lesquels sont vissées les vis de moteur (17.3) du raccord vissé de moteur.

14. Machine-outil manuelle (1) selon la revendication 13, **caractérisée en ce que** les logements (21) réalisés dans le carter de moteur (22) s'étendent sensiblement sur toute la longueur du carter de moteur (22).

15. Machine-outil manuelle (1) selon l'une quelconque des revendications 1 à 14, **caractérisée en ce que** le boîtier (3) comprend une première partie de boîtier (4) et une deuxième partie de boîtier (5).

16. Machine-outil manuelle (1) selon la revendication 15, **caractérisée en ce que** la bague de boîtier relie côté frontal la première partie de boîtier (4) à la deuxième partie de boîtier (5).

17. Machine-outil manuelle (1) selon la revendication 15 ou 16, **caractérisée en ce que** la bague de boîtier (16) dépasse la première partie de boîtier (4) et/ou la deuxième partie de boîtier (5) au moins en partie du côté périphérique extérieur.

18. Machine-outil manuelle (1) selon l'une quelconque des revendications 1 à 17, **caractérisée en ce que** la bague de boîtier (16) est vissée au boîtier (3), dans laquelle le vissage est effectué parallèlement à l'arbre de rotor (11).

19. Machine-outil manuelle (1) selon la revendication 18, **caractérisée en ce que** le nombre de vis (17.2) du vissage est de préférence de trois ou plus et par ailleurs de préférence de cinq ou moins et de manière préférée de quatre.

20. Machine-outil manuelle (1) selon la revendication 18 ou 19, **caractérisée en ce que** sont réalisés dans la première partie de boîtier (4) et dans la deuxième partie de boîtier (5) respectivement au moins deux logements de vis (19), dans lesquels les vis (17.2) du vissage sont vissées.

21. Machine-outil manuelle (1) selon la revendication 20, **caractérisée en ce que** des saillies de type segment circulaire (29) sont réalisées sur le côté de la bague de boîtier (16) pointant vers le boîtier (3), qui recouvrent au moins en partie côté périphérique extérieur les logements de vis (19).

22. Machine-outil manuelle (1) selon l'une quelconque des revendications 1 à 21, **caractérisée en ce que** le boîtier (3) est découplé des vibrations par rapport à la bague de boîtier (16) et/ou à la tête d'engrenage (12).

23. Machine-outil manuelle (1) selon l'une quelconque des revendications 1 à 22, **caractérisée en ce que** la bague de boîtier (16) est formée comme un pot de boîtier (34) qui forme un espace de réception (35) recevant au moins en partie le moteur électrique (6).
